# EUROPÄISCHE PATENTSCHRIFT

(11) **EP 3 272 974 B1**
(45) Veröffentlichungstag und Bekanntmachung des Hinweises auf die Patenterteilung: **10.04.2019**
(21) Anmeldenummer: 17182085.5
(22) Anmeldetag: 19.07.2017
(51) Int. Cl.: E05B 37/00, E05B 1/00

(54) **SCHWENKHEBELVERSCHLUSS**
PIVOTING LEVER CLOSURE
FERMETURE À LEVIER PIVOTANT

(30) Priorität: 22.07.2016 DE 202016104019 U
(43) Veröffentlichungstag der Anmeldung: 24.01.2018
(73) Patentinhaber: Industrilas AG, 58285 Gevelsberg (DE)
(72) Erfinder: Frescher, Konstantin, D-58640 Iserlohn (DE); Waitz, Karl-Heinz, D-58636 Iserlohn (DE)
(74) Vertreter: Patentanwälte Dörner & Kötter PartG mbB

(56) Entgegenhaltungen:
- EP-A2- 1 329 575
- WO-A1-2014/081907
- DE-U1-202013 105 777
- GB-A- 2 491 865

## Beschreibung

Die Erfindung betrifft einen Schwenkhebelverschluss für Deckel, Türen oder Klappen von Schränken und Behältern, bestehend aus einer auf das Türblatt aufsetzbaren Mulde , in der ein Griffhebel angeordnet ist, der um eine zur Türebene parallele Achse aus der Mulde klappbar und im ausgeklappten Zustand um eine zweite zur Türebene senkrechten Achse schwenkbar ist, wobei der Griffhebel zwei verschiedene Schließsysteme, nämlich ein frei programmierbares Zahlenschloss mit einem Betätigungselement sowie einen mittels eines Schlüssels betätigbaren Schließzylinder aufweist, und der Griffhebel in seiner in der Mulde eingeklappten Schließstellung mit den beiden Schließsystemen blockiert oder freigegeben werden kann.

Schwenkhebelverschlüsse der eingangs genannten Art sind beispielsweise aus der die DE 20 2012 000 959 U1 und DE 20 2013 105 777 U1 bekannt. Sie weisen jeweils zwei Schließeinrichtungen auf, die von Zahlenschlössern und/oder mittels Schlüsseln betätigbarer Schließzylinder gebildet sein können.

Die bekannten Schwenkhebelverschlüsse erfüllen die an sie gestellten Aufgaben. Allerdings besteht eine Schwierigkeit darin, dass bei der Verwendung von Zahlenschlössern das jeweilige mit dem Schwenkhebelverschluss verschließbare Behältnis, beispielsweise ein Schaltschrank, im Falle länger andauernder Arbeiten eine gewisse Zeit geöffnet ist, und in diesem Fall die für die Öffnung des Schwenkhebelverschlusses erforderliche Zahlenkombination sichtbar ist. Diese kann folglich von nichtberechtigten Personen ausgespäht werden. Die DE 20 2013 105 777 U1 schlägt zur Vermeidung dieses Problems einen zusätzlichen Schieber vor, der die eingestellten Zahlen am Zahlenschloss abdecken soll. Zwar verhindert diese Lösung grundsätzlich das Ablesen; durch die Verwendung eines Schiebers sind jedoch zusätzliche Bauteile erforderlich, die den konstruktiven Aufwand des bekannten Schwenkhebelverschlusses erhöhen. Ein verriegelbarer Türgriff mit eingebautem Kombinationsschloss ist darüber hinaus aus der EP 1 329 575 A2 bekannt.

Vor diesem Hintergrund liegt der Erfindung die Aufgabe zu Grunde, einen Schwenkhebelverschluss zu schaffen, der einfach und komfortabel zu bedienen ist und gleichzeitig ein Ausspähen der Zahlen des Zahlenschlosses in entriegeltem Zustand des Verschlusses verhindert und darüber hinaus lediglich einen geringen konstruktiven Aufwand erfordert. Gemäß der Erfindung wird diese Aufgabe dadurch gelöst, dass ein Federelement vorgesehen ist, welches auf eine Schlossfalle einwirkt, die mit Einlaufschrägen versehen ist, welche mit Haltekanten der Mulde derart korrespondieren, dass die Möglichkeit geboten ist, die eingestellten Zahlen des Zahlenschlosses zu verwischen und dennoch ein Schließen des Schwenkhebelverschlusses zu ermöglichen.

Mit der Erfindung ist ein Schwenkhebelverschluss geschaffen, der einfach und komfortabel zu bedienen ist. Gleichzeitig ist der Schwenkhebelverschluss einfach aufgebaut und bietet die Möglichkeit, die eingestellten Zahlen des Zahlenschlosses zu verwischen und dennoch ein Schließen des Schwenkhebelverschlusses zu ermöglichen. Durch die Einlaufschrägen ist die Möglichkeit geschaffen, den Griff in die Mulde einzuklappen. Dabei weichen die Einlaufschrägen an der Schlossfalle gegen die Kraft des Federelements aus und können die an der Mulde vorgesehenen Haltekanten passieren. Nach Passieren der Haltekanten der Mulde fährt die Schlossfalle unter dem Einfluss des Federelements in ihre Ausgangsposition zurück, wodurch der Schwenkhebeverschluss verriegelt ist.

In Weiterbildung der Erfindung sind die Einlaufschrägen an Verriegelungselementen an der Schlossfalle ausgebildet, an denen Verriegelungsflächen vorgesehen sind. Die Verriegelungsflächen stehen im verriegelten Zustand des Schwenkhebelverschlusses in unmittelbarem Kontakt mit den Haltekanten der Mulde, wodurch eine zuverlässige Verriegelung hervorgerufen ist.

Bevorzugt sind die Verriegelungsflächen im verriegelten Zustand hinter den Haltekanten positioniert. Die Haltekanten bilden folglich eine Art Hinterschnitt, der die Verriegelung herbeiführt. Aufgrund Federbelastung der Schlossfalle tritt die Verriegelung nach dem Passieren der Haltekanten automatisch ein.

In Ausgestaltung der Erfindung ist die Schlossfalle mit dem Betätigungselement und dem Schließzylinder formschlüssig verbunden. Durch diese Ausgestaltung ist gewährleistet, dass beim Betätigen des Betätigungselementes des Zahlenschlosses oder des Schließzylinders in der Öffnungsposition die Schlossfalle mitgenommen und entriegelt wird. Gleichzeitig sorgt ein Freilauf dafür, dass die Schlossfalle beim Einklappen des Griffhebels und beim Auftreffen der Einlaufschrägen weder vom Betätigungselement noch vom Schließzylinder behindert ausweichen kann.

Bevorzugt ist zwischen der Mulde und dem Griffhebel eine Aufstellfeder angeordnet. Durch diese Ausbildung wird das Ausklappen des Griffhebels aus der Mulde nach der Entriegelung des Griffhebels durch Betätigen des Zahlenschlosses oder des Schließzylinders unterstützt. Zudem führt Aufstellfeder zu einem dauerhaften Abstehenden des Griffhebels nach der Entriegelung des Schwenkhebelverschlusses, so dass ein selbsttätiges Zurückfallen des Griffhebels in seine Verriegelungsposition oder zumindest eine in Anlage zu Mulde befindliche Position verhindert ist. Folglich steht der Griffhebel in entriegeltem Zustand dauerhaft von der Mulde ab, so dass der nicht verriegelte Zustand auch aus der Ferne erkennbar ist. Ein versehentliches Unterlassen der Verriegelung ist damit verhindert.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die perspektivische Ansicht eines Schwenkhebelverschlusses in verriegeltem Zustand;
- Figur 2: der in Figur 1 dargestellte Schwenkhebelverschluss in entriegeltem Zustand;
- Figur 3: die explosionsartige Darstellung eines Schwenkhebelverschlusses ohne Mulde;
- Figur 4: die Ansicht einer Kupplungsscheibe im Eingriff mit einer Abtastplatte;
- Figur 5: die Ansicht einer Kupplungsscheibe im Eingriff mit einer Abtastplatte in einer anderen Position;
- Figur 6: die perspektivische Darstellung der rückwärtigen Ansicht des in Figur 1 dargestellten Schwenkhebelverschlusses in entriegeltem Zustand.

Der als Ausführungsbeispiel gewählte Schwenkhebelverschluss besteht aus einer auf ein Türblatt aufsetzbaren Mulde 1, in der ein Griffhebel 2 angeordnet ist. Der Griffhebel 2 ist um eine zur Ebene der Tür parallele Achse 3 aus der Mulde 1 klappbar. Zudem ist der Griffhebel 2 im ausgeklappten Zustand um eine zweite, zur Türebene senkrechte Achse 4 schwenkbar. Der Griffhebel 2 weist zwei verschiedene Schließsysteme auf. Im Ausführungsbeispiel handelt es sich bei den Schließsystemen um ein frei programmierbares Zahlenschloss 5 mit einem Betätigungselement 6 sowie einen mittels eines Schlüssels betätigbaren Schließzylinder 7. Mithilfe der beiden Schließsysteme ist der Griffhebel 2 in seiner in der Mulde 1 eingeklappten Schließstellung mit den beiden Schließsystemen ver -und entriegelbar.

Der Zylinder 7 ist im Zentrum des Betätigungselementes 6 angeordnet. Im Ausführungsbeispiel ist das Betätigungselement als Drehknopf ausgestaltet. Mit dem Betätigungselement 6 und den Schließzylinder 7 ist eine Schlossfalle 8 formschlüssig verbunden. An der Schlossfalle 8 sind Einlaufschrägen 11 an Verriegelungselementen 22 ausgebildet, wobei an den Verriegelungselementen 22 zusätzlich Verriegelungsflächen 9 vorgesehen sind. Die Verriegelungsflächen 9 haben eine im Wesentlichen horizontale Ausrichtung zur Längsachse des Betätigungselementes 6 bzw. des Schließzylinders 7.

Die Schlossfalle 8 steht unter der Einwirkung eines Federelementes 12, welches die Schlossfalle 8 vorspannt. Das Federelement 12 ist zwischen Griffhebel 2 und Schlossfalle 8 positioniert. Hierdurch ist gewährleistet, dass sowohl das Betätigungselement 6 des Zahlenschlosses 5 als auch der Schließzylinder 7 nach ihrer wahlweisen Betätigung zum Entriegeln des Griffhebels 2 gegen die Federkraft des Federelementes 12 selbsttätig wieder in die jeweilige Verriegelungsposition zurücktreten, so dass der eingestellte Öffnungscode nach einer Freigabe des Betätigungselementes 6 direkt verwischt werden kann und somit selbst bei einer länger andauernden Öffnungsstellung des Schwenkhebelverschlusses der Öffnungscode nicht mehr sichtbar ist und folglich auch für unberechtigte Dritte nicht mehr einsehbar ist.

Die Konstruktion aus Betätigungselement 6, Schließzylinder 7, Schlossfalle 8 und Federelement 12 ist mithilfe einer Hülse 23 gehalten, die mithilfe einer Schraube 24 befestigt ist.

Zwischen der Mulde 1 und dem Griffhebel 2 ist eine Aufstellfeder 13 angeordnet. Die Aufstellfeder 13 ist zu den Achsen 3 und 4 benachbart und damit an dem dem Schließzylinder 7 abgewandten Ende des Schwenkhebelverschlusses angeordnet.

In der Mulde 1 ist ein Durchtritt 25 vorgesehen, der im Ausführungsbeispiel eine im Wesentlichen rechteckige Form aufweist. Der Durchtritt 25 ist im Bereich des Schließzylinders 7 angeordnet. Der Durchtritt 25 ist an seinen beiden Längsseiten mit Haltekanten 10 versehen. Die Haltekanten 10 korrespondieren mit den Einlaufschrägen 11 an den Verriegelungselementen 22. Gleichzeitig korrespondieren die Haltekanten 10 mit den Verriegelungsflächen 9 der Verriegelungselemente 22, da die Verriegelungsflächen 9 in verriegeltem Zustand hinter den Haltekanten 10 positioniert sind, wodurch der Schwenkhebelverschluss verriegelt ist.

Im Ausführungsbeispiel wirken das in dem Griffhebel 2 vorgesehene Zahlenschloss mit dem ebenfalls im Griffhebel 2 vorgesehenen Schließzylinder 7 derart zusammen, dass der Griffhebel 2 selbst entweder mithilfe des Zahlenschlosses 5 oder des Schließzylinders 7 entriegelbar ist. Diese ODER-Verknüpfung ermöglicht eine hohe Anzahl an unterschiedlichen Berechtigungen zur Betätigung des Schwenkhebelverschlusses. Zudem ist durch eine solche ODER-Verknüpfung gewährleistet, dass im Falle eines Verlustes eines Schlüssels für den Schließzylinder 7 oder des Codes für das Zahlenschloss 5 die jeweilige Tür oder dergleichen dennoch geöffnet werden kann.

Das Zahlenschloss 5 weist Zahnräder 17 auf. Im Ausführungsbeispiel sind vier Zahnräder 17 vorgesehen. Die Zahnräder 17 haben Kupplungsscheiben 15, auf denen jeweils ein Anschlagsteg 18 vorgesehen ist. Im Bereich der Zahnräder 17 ist eine Abtastplatte 14 vorgesehen, welche eine Nase 16 aufweist. Auf der der Nase 16 abgewandten Seite ist die Abtastplatte 14 mit einem Federelement 19 versehen. Im Ausführungsbeispiel ist die Abtastplatte 14 aus einem federelastischen Kunststoff gebildet. Die Abtastplatte 14 ist somit jedenfalls bedingt beweglich in dem Griffhebel 2 angeordnet.

Die Ausgestaltung des Schwenkhebelverschlusses mit der beschriebenen Ausgestaltung einer Abtastplatte 14 bietet die Möglichkeit, ein schnelles Auffinden eines verloren gegangenen Zahlencodes des Zahlenschlosses 5 zu ermöglichen, was bei frei programmierbaren Zahlenschlössern mit wechselnden Nutzern regelmäßig vorkommt. Bei aus dem Stand der Technik bekannten Zahlenschlössern ist es hier für erforderlich, die Position der für Zahlenschlösser üblichen Kupplungsscheiben eines jeden Zahlenrades einzeln abzutasten, was einen hohen Zeitaufwand nach sich zieht und zudem besondere Werkzeuge erfordert. Mit der Ausgestaltung nach dem vorliegenden Schwenkhebelverschluss ist dieses Auffinden eines verlorenen Zahlencodes wesentlich vereinfacht. Bei dem erfindungsgemäßen Schwenkhebelverschluss wird die Abtastplatte 14 in Richtung der Kupplungsscheibenachse gegen den Druck des Federelementes 19 betätigt und gleichzeitig werden eine oder mehrere Kupplungsscheiben mittels der Zahnräder 17 in eine vorgegebene Richtung, im Ausführungsbeispiel entgegen dem Uhrzeigersinn, gedreht. Bei Betätigung der Abtastplatte 14 gegen das Federelement 19 und gleichzeitiger Betätigung eines Zahnrades 10 kommt es zu einer Kollision der Nase 16 mit einem oder mehreren Anschlagstegen 18.

Die Betätigung der Abtastplatte 15 erfolgt bei dem erfindungsgemäßen Schwenkhebelverschluss durch eine Öffnung 20, die in eine das Zahlenschloss 5 abdeckende Unterplatte 21 eingebracht ist. Zur Betätigung der Abtastplatte 15 ist lediglich ein schmaler Gegenstand, wie beispielsweise eine Münze, ein Schraubendreher oder dergleichen erforderlich. In Abwandlung des Ausführungsbeispiels besteht auch die Möglichkeit, einen Betätigungsvorsatz, der durch die Öffnung 20 der Unterplatte 21 herausragt, vorzusehen. Auch auf diese Weise ist eine Betätigung ohne Zuhilfenahme eines zusätzlichen Werkzeugs oder Gegenstands möglich.

## Patentansprüche

1. Schwenkhebelverschluss für Deckel, Türen oder Klappen von Schränken und Behältern, bestehend aus einer auf das Türblatt aufsetzbaren Mulde (1), in der ein Griffhebel (2) angeordnet ist, der um eine zur Türebene parallele Achse (3) aus der Mulde (1) klappbar und im ausgeklappten Zustand um eine zweite, zur Türebene senkrechte Achse (4) schwenkbar ist, wobei der Griffhebel (2) zwei verschiedene Schließsysteme, nämlich ein frei programmierbares Zahlenschloss (5) mit einem Betätigungselement (6) sowie einen mittels eines Schlüssels betätigbaren Schließzylinder (7) aufweist, und der Griffhebel (2) in seiner in der Mulde (1) eingeklappten Schließstellung mit den beiden Schließsystemen verriegelbar oder entriegelbar ist, **dadurch gekennzeichnet, dass** ein Federelement (12) vorgesehen ist, welches auf eine Schlossfalle (8) einwirkt, die mit Einlaufschrägen (11) versehen ist, welche mit Haltekanten (10) der Mulde (1) derart korrespondieren, dass die Möglichkeit geboten ist, die eingestellten Zahlen des Zahlenschlosses (5) zu verwischen und dennoch ein Schließen des Schwenkhebelverschlusses zu ermöglichen.

2. Schwenkhebelverschluss nach Anspruch 1, **dadurch gekennzeichnet, dass** die Einlaufschrägen (11) an Verriegelungselementen (22) an der Schlossfalle (8) ausgebildet sind, an denen Verriegelungsflächen (9) vorgesehen sind.

3. Schwenkhebelverschluss nach Anspruch 2, **dadurch gekennzeichnet, dass** die Verriegelungsflächen (9) in verriegeltem Zustand hinter den Haltekanten (10) positioniert sind.

4. Schwenkhebelverschluss nach einem der vorgehenden Ansprüche, **dadurch gekennzeichnet, dass** die Schlossfalle (8) mit dem Betätigungselement (6) und dem Schließzylinder (7) formschlüssig verbunden ist.

5. Schwenkhebelverschluss nach einem der vorgehenden Ansprüche, **dadurch gekennzeichnet, dass** zwischen der Mulde (1) und dem Griffhebel (2) eine Aufstellfeder (13) angeordnet ist.

## Claims

1. Pivoting lever closure for lids, doors or flaps of cabinets and containers, consisting of a cavity (1) placeable on the door leaf, in which a handle lever (2) is arranged, which is foldable from the cavity (1) about an axis (3) parallel to the door plane and is pivotable in the folded-out state about a second axis (4) perpendicular to the door plane, wherein the handle lever (2) has two different locking systems, namely a freely programmable combination lock (5) with an actuating element (6) as well as a lock cylinder (7), which can be actuated by means of a key, and the handle lever (2) is lockable or unlockable in its locking position folded in the cavity (1) by means of the two locking systems, **characterised in that** a spring element (12) is provided, which acts on a latch (8), which is provided with inlet bevels (11), which correspond with retaining edges (10) of the cavity (1) in such a manner that it is possible to obliterate the set numbers of the combination lock (5) while still allowing for closing of the pivoting lever closure.

2. Pivoting lever closure according to claim 1, **characterised in that** the inlet bevels (11) are formed on locking elements (22) on the latch (8), on which locking surfaces (9) are provided.

3. Pivoting lever closure according to claim 2, **characterised in that** the locking surfaces (9) are positioned behind the retaining edges (10) in the locked state.

4. Pivoting lever closure according to one of the previous claims, **characterised in that** the latch (8) is connected to the actuating element (6) and the lock cylinder (7) in a form-fitting manner.

5. Pivoting lever closure according to one of the previous claims, **characterised in that** a raising spring (13) is arranged between the cavity (1) and the handle lever (2).

## Revendications

1. Fermeture à levier pivotant pour couvercles, portes ou trappes d'armoires et récipients, composée d'une auge (1) qui peut être positionnée sur le vantail de porte, dans lequel est disposé un levier de maniement (2), qui est rabattable autour d'un axe (3) parallel au plan de la porte hors de l'auge (1) et dans l'ètat ouvert peut être pivoté autour d'un deuxième axe (4) en direction verticale par rapport au plan de la porte, sachant que le levier de maniement (2) présente deux diffentes systèmes de fermeture, à savoir une serrure à combinaison (5) programmable à volonté comprenant un élément (6) à actionner ainsi qu'un cylindre (7) de fermeture actionnable à clé, et sachant que le levier de maniement (2), dans son état de fermeture replié dans l'auge (1), peut être verrouillé ou déverrouillé par les deux systèmes de fermeture, **caractérisée en ce qu'**un élément ressort (12) est prévu, lequel agit sur le pêne de la serrure (8), qui est doté de bords de chanfrein d'entrée (11), qui correspondent aux arêtes de retenue (10) de l'auge (1) de telle sorte, qu'il est possible d'effacer les chiffres choisies de la serrure à combinaison (5) et de permettre quandmême de fermer la fermeture à levier pivotant.

2. Fermeture à levier pivotant selon la revendication 1, **caractérisée en ce que** les surfaces de chanfrein d'entrée (11) sont configurés sur des éléments de verrouillage (22) sur le pêne de la serrure (8), sur lesquels sont prévus des surfaces de verrouillages (9).

3. Fermeture à levier pivotant selon la revendication 2, **caractérisée en ce que** les surfaces de verrouillage (9), dans l'état verrouillé, sont positionnées derrière les arêtes de retenue (10).

4. Fermeture à levier pivotant selon l'une des revendications précédentes, **caractérisée en ce que** le pêne de la serrure (8) est relié par adhérence de forme à l'élément (6) à actionner et au cylindre (7) de fermeture.

5. Fermeture à levier pivotant selon l'une des revendications précédentes, **caractérisée en ce qu'**un ressort d'élévation (13) est disposé entre l'auge (1) et le levier de maniement (2).
